# EUROPÄISCHE PATENTSCHRIFT

(11) **EP 0 190 627 B1**
(45) Veröffentlichungstag und Bekanntmachung des Hinweises auf die Patenterteilung: **11.10.1989**
(21) Anmeldenummer: 86100982.7
(22) Anmeldetag: 24.01.1986
(51) Int. Cl.: G04G 15/00

(54) **Modulare Multifunktionsuhr**
Modular multifunctional clock
Montre multifonctionnelle modulaire

(30) Priorität: 02.02.1985 DE 3503540
(43) Veröffentlichungstag der Anmeldung: 13.08.1986
(73) Patentinhaber: DIEHL GMBH & CO., 90478 Nürnberg (DE)
(72) Erfinder: Kalisch, Peter, Dr., D-8500 Nürnberg 60 (DE)
(74) Vertreter: Hofmann, Gerhard, Dipl.-Ing. Patentassessor

(56) Entgegenhaltungen:
- WO-A-80/01120
- DE-A- 2 708 885
- DE-A- 2 713 483
- DE-A- 3 404 239
- GB-A- 2 051 427
- PATENTS ABSTRACTS OF JAPAN, Band 7, Nr. 42 (P-177) [1187], 19. Februar 1983; & JP - A - 57 194 383 (SANYO DENKI K.K.) 29.11.1982

## Beschreibung

Die Erfindung betrifft eine modulare Funktionsuhr gemäß dem Oberbegriff des Anspruches 1.

Eine derartige Multifunktionsuhr ist aus der GB-A-2 051 427 bekannt. Dort ist vorgesehen, Zeitinformationen über ein Bus-System unterschiedlichsten Empfängern zuzuleiten, die zu individuell vorgebbaren Zeitpunkten beispielsweise Schaltfunktionen ausüben sollen. Die universelle Einsetzbarkeit eines solchen Systemes bedingt allerdings komplexe Bedienungsfunktionen, die den Anwender, der nicht stets mit einem solchen System beschäftigt ist, leicht überfordern ; zumal wenn wie im vorliegenden Falle keinerlei optischen Kontrollanzeigen und Informationsdarbietungen zur Bedienungserleichterung vorgesehen sind. Wie unübersichtlich selbst dann, wenn solche Hilfsmittel für den Bediener vorgesehen sind, eine derartig universell einsetzbare Multifunktionsuhr schnell wird, ist aus der WO-A-8 001 120 ersichtlich und auch aus der Bedienungserläuterung der DE-A-3 404 239 bekannt. Denn wenn man eine einzig vorhandene zentrale Anzeige sowohl zur Darbietung aktueller Zeitinformationen wie auch als Hilfsmittel für die Änderungs-Vorgabe in einem manuell ausgewählten Modul einsetzt, ist es sehr irritierend, auf dieser einzigen Anzeige derart unterschliedliche Informationen - je nach der momentanen manuellen Operation - angezeigt zu bekommen. Der Benutzer, der schon durch die manuelle Betätigung fast überfordert ist, muß nun auch die inhaltlich wechselnden Anzeigen in richtiger technischer Zuordnung interpretieren.

Bei einer Multiprogramm-Schaltuhr, wie sie aus der Siemens-Zeitschrift Band 50 (1976), Seiten 664 bis 667 in Heft 10, vorbekannt ist, ist vorgesehen, in einem Standard-Einschubgehäuse neben einem zentralen Uhrenmodul unterschiedlich einstellbare Schaltprogramm-Module, diese untereinander austauschbar, anzuordnen. Die fortlaufende Zeitinformation wird vom Uhrenmodul über ein Bus-System an die Schalt-Module geführt. Diese sind jeweils dafür ausgelegt, die Zuschaltung von Abnehmern eines Energieversorgungsuntemehmens flexibel an die zeitabhängigen und kalenderabhängigen Tarifwechsel anpassen zu können. Eine mit einer Multifunktionsuhr grundsätzlich anzustrebende reichhaltigere, über die Zeitsteuervorgänge hinausgehende Nutzungsmöglichkeit eröffnet auch jene modulare Multifunktionsuhr nicht.

Demgegenüber liegt der Erfindung die Aufgabe zugrunde, eine modulare Multifunktionsuhr gattungsgemäßer Art derart auszugestalten, daß eine einfachere Bedienbarkeit aufgrund zweckmäßigerer Informations-anzeigemöglichkeiten je nach der Komplexität der aus den einzelnen Modulen zusammengestellten Uhr eröffnet wird.

Diese Aufgabe wird bei einer gattungsgemäßen Multifunktionsuhr erfindungsgemäß dadurch gelöst, daß sie gemäß dem Kennzeichnungsteil des Anspruches 1 ausgelegt ist.

Diese Lösung ermöglicht es dem Bediener, entweder die umfangreichere zentrale Anzeige auf eine aktuelle Modul-Information umzuschalten, oder aber die zentrale Anzeige im normalen Zeitanzeige-Zustand zu belassen und einen (vorzugsweise einen geringeren Anzeigeumfang aufweisenden) zusätzlichen Anzeigemodul für diese modulspezifische Zusatzinformation zu aktivieren, um auch die Standardinformation im Blick behalten zu können und nicht durch deren Umschaltung auf sehr unterschiedliche Informationsdinhalte irritiert zu werden. So eröffnet die erfindungsgemäße Lösung auch eine sowohl schaltungstechnisch wie insbesondere auch bedienungstechnisch vorteilhafte Möglichkeit der Ausstattung des zentralen Uhrenmoduls derart, daß er im wesentlichen die Bussteuerung zur Übermittlung zeitabgeleiteter Informationen neben der direkten Zeitanzeige übernimmt ; während spezifische Informationsverarbeitungen (wie etwa eine zeitabhängige Meßwertgewinnung oder ein Vergleich zeitkritischer Informationen) funktionsspezifisch in den jeweils zugeordneten Modul verlegt ist, der seinerseits dann nicht mehr mit dem schaltungstechnischen und apparativen Aufwand für eine Funktionsanzeige und deren Anzeigesteuerung belastet werden muß. So ist die Multifunktionsuhr modular mit Zusatznutzen ausstattbar, die sonst aus handhabungstechnischen Gründen kaum berücksichtigt werden könnten ; wie etwa die Gewinnung von Informationen über mittelfristige Veränderungen von Umwelteinflüssen (beispielsweise zum Vergleich des aktuellen Luftdruckes mit demjenigen zu einem bestimmten zurückliegenden Zeitpunkt oder etwa zur Darstellung der Luftdruckschankungen über einen zurückliegenden Zeitabschnitt; was insoweit auch als selbständig schutzfähig betrachtet wird). Wegen der Möglichkeit, die Zusatzanzeige freizügig beliebigen an das Bus-System angeschlossenen Modulen zuzuordnen, kann im Wege langsamer Erweiterung des Modul-Angebotes die Komfortabilität des Gesamt-Systemes zunehmend gesteigert werden. So kann ein Modul mit einer Funkuhr (vgl. am Ende der DE-A-2 708 885) zur automatischen Anpassung etwaiger Zeitabweichungen, und insbesondere zur automatischen Sommerzeit-Winterzeit-Umstellung, nachgerüstet werden, wenn die Multifunktionsuhr in einem Gebiet betrieben wird, das von einem entsprechenden Zeitsender erreicht wird. Besonders komfortable Bedienungsmöglichkeiten für beliebig zuzuordnende Module ergeben sich, wenn ein Modul mit einem rotatorisch betätigbaren Stellglied (einem sogenannten BIT-Generator) ausgestattet wird oder wenn sogar ein Akustikkoppler für externe Eingaben an an das Bus-System angeschlossene und manuell angewählte Module vorgesehen wird. Die Ausgabe bestimmter Informationen kann phonetisch über einen Sprach-Synthesizisermodul vorgesehen werden, wie er als solcher etwa bekannt ist aus Patent Abstracts of Japan, Vol. 7 No. 42 (P 177 ; 1187). Andererseits kann auch ein Modul dafür ausgelegt sein, in Zusammenwirken mit einem Terminsignalgeber-Modul und mit dem zentralen Uhren-Modul als Radiowecker betrieben zu werden, der je nach den regionalen Funkempfangsgegebenheiten zum Beispiel als UKW-Empfänger oder als Langwellen-Empfänger angeboten wird.

Wenn aus ästhetischen oder funktionellen Gründen eine mechanische Kopplung beim Anschluß der einzelnen Module an das Bus-System unerwünscht ist, kann in als solcher bekannter Weise auf die optoelektronische Informationsübertragung mittels Optokopplerr. zurückgegriffen werden.

Eine mechanische Kopplung der einzelnen Module untereinander dient dagegen zweckmäßigerweise zugleich dem Anschluß an die Bus-Struktur. Dabei kann es aus ästhetischen Gründen vorteilhaft sein, hierfür Steckverbinder in zwischen den einzelnen Modulen auffällig als Fachwerk- oder Stollenraster wirkenden Halterungen zu verankern.

Nachstehende Beschreibung betrifft ein in der Zeichnung unter Beschränkung auf das Wesentliche stark abstrahiert dargestelltes bevorzugtes Ausführungsbeispiel zur erfindungsgemäßen Lösung.

Es zeigt :
Fig. 1 in schräger Vorderansicht ein Kombinationsbeispiel für um einen Uhrenmodul herumgruppierte und mit diesem direkt oder indirekt zusammenwirkende Funktionsmodule,
Fig. 2 im stark vereinfachten System-Blockschaltbild eine elektrische Zusammenschaltung von Modulen gemäß Fig. 1 und
Fig. 3 in abgebrochener Schnittdarstellung ein konstruktives Ausführungsbeispiel für die elektromechanische Kopplung zwischen einander benachbarten Modulen nach Fig. 1 oder Fig. 2.

Die in Fig. 1 dargestellte Beispiels-Gruppierung für die modulare Multifunktionsuhr 21 weist folgende Funktions-Module auf :

Bei der in Fig. 1 wiedergegeben Modul-Gruppierung sind alle Module 01-10 frontseitig sichtbar, also nebeneinander und übereinander angeordnet. Grundsätzlich wäre das aber nur für solche notwendig, die frontseitig Bedienungs- oder Anzeigeelemente aufweisen. Ein Batterien zur Netzausfall-Überbrückung aufweisender Puffermodul 18 beispielsweise könnte auch an der Rückseite anderer der Module 1-19 angeordnet sein, weil er außer zum Batterieaustausch nicht zugänglich sein muß. Ausgleichsmodule 19 können mit Zusatznutzen wie etwa einer Utensilien-Schublade 22 oder (insbesondere bei freier Zugänglichkeit von oben) als Kästen für Schreibgeräte bzw. Notizzettel (in der Zeichnung nicht dargestellt) ausgestaltet sein.

Module, die nicht mit anderen Modulen elektrisch in Verbindung stehen, sind in Fig. 1 zur Vereinfachung der Darstellung nicht berücksichtigt, vom Ausgleichsmodul 19 abgesehen.

Im zentralen Uhrenmodul 01 wird ständig eine - vorzugsweise quarzstabilisierte - elektronische Zeitermittlungsschaltung 23 mit Taktschaltung 24 und Dekodierregister 25 betrieben. Eine manuell über Wahlschalter 26 oder elektronisch aus einem Steuerbus 27 umschaltbare Anzeigesteuerschaltung 29 bewirkt auf einer Informationsanzeige 30 die Darbietung der momentan aus dem Zeitermittlungs-Dekodierregister 25 oder auf einem Datenbus 28 anstehenden Information. Die Zeitermittlungsschaltung 23 und die Anzeigesteuerschaltung 29 können auch innerhalb eines zentralen Prozessors 31 verwirklicht sein, der insbesondere der Steuerung der Busse 27/28 bei der Übermittlung von Informationen und Steuersignalen zwischen den einzelnen Modulen 01 bis 16 dient. Auf die Funktion der Zeitermittlungsschaltung 23 und auf die Möglichkeiten der Realisierung serieller und paralleler Bus-Systeme braucht hier nicht näher eingegangen zu werden, da insoweit auf gängige digitale Schaltungstechniken der Zeitmessung bzw. der Datenverarbeitung zurückgegriffen werden kann.

Im in Fig. 1 dargestellten Beispielsfalle weist die Informationsanzeige 30 ein vierstelliges und (davor) ein zweistelliges segmentiertes Digital-Display 32 auf. In der Grundstellung des Wahlschalters 26 werden fortlaufend im vierstelligen Display 32 die aktuelle Stunde und die aktuelle Minute, getrennt durch im Sekundentakt blinkende Doppelpunkte, und im zweistelligen Display 32 der Wochentag durch Angabe seiner international standardisierten Tagesnummer angezeigt. Auf manuelle Umschaltung des Wahlschalters 26 erscheinen in der Informationsanzeige 30 andere zeitabgeleitete Informationen, etwa die fortlaufende Zählung der Sekunden bis zur Minute im zweistelligen Display 32 und/oder die letzten beiden Stellen des aktuellen Jahres sowie die fortlaufende Nummer des momentanen Monats im vierstelligen Display.

Stattdessen kann die informationsanzeige 30 aber auch anders gegliedert sein, beispielsweise als Kombination einer Kreissegmentanzeige (Analogdisplay) in Verbindung mit einer digitalen oder sonstigen Symbolanzeige für zeitabgeleitete und sonstige, zusätzliche Informationen.

Zur manuellen Veränderung (insbesondere zur Korrektur) der momentanen Darbietung, also Ansteuerung der Informationsanzeige 30 ist beim zeichnerisch dargestellten Ausführungsbeispiel eine Korrekturwahltaste 33 vorgesehen, deren Funktion elektrisch mit derjenigen von lmpulsgabeschaltem 34 verknüpft ist. Letztere bewirken beispielsweise wahlweise die Einspeisung einer langsamen oder einer schnellen bzw. einer vorwärtszählenden oder einer rückwärtszählenden Impulsfolge in das Dekodierregister 25 (Fig. 2) zur Veränderung des Registerinhalts nach Maßgabe der momentanen Funktionswirkung des Wahlschalters 26 - wie es als solches in unterschiedlichen Versionen aus der Bedientechnik von Digitaluhren bekannt ist.

Die jeweilige, aktuelle binär-kodierte Zeitinformation 35 des Dekodierregisters 25 liegt über den Datenbus 28 an allen daran angeschlossenen Modulen 01 bis 16 an und ist in diese nach Maßgabe des z. B. zyklischen Aufrufes über den Steuerbus 27 einspeisbar. Um den Informationsumfang auf dem Datenbus 28 und den schaltungstechnischen Aufwand für Speicherkapazität und Speicheransteuerung im zentralen Basis-Uhrenmodul 01 in Grenzen zu halten, sind Module 02 bis 16 für zeitabgeleitete Funktionen mit eigenen Zeitregistem 36 ausgestattet. So weist beispielsweise der Terminsignalgebermodul 02 einen manuell betätigbaren Eingabeschalter 38 auf, mit dem sein Zeitregister 36 auf eine bestimmte Tageszeit voreingestellt werden kann. Wenn diese (gemäß der Information auf dem Datenbus 28) tatsächlich erreicht ist, spricht ein Komparator 39 z. B. des Inhalts, daß im Zuge der zyklischen Modul-Ansteuerung der Niederfrequenz-Signalgabemodul 04 ansprechen und ein akustisches Signal (Wecksignal) abstrahlen soll, weil z. B. dessen Portschalter 41 gleichzeitig mit demjenigen des Moduls 02 gedrückt wurde. Dieses kann zeitgesteuert oder über einen Löschschalter 40 wieder abgeschaltet werden.

Die Zeit- oder zeitabgeleitete (beispielsweise kalendarische) Information, bei der der Komparator 37 ansprechen soll, kann mittels eines Kodierschalters als Signalgabe-Programmierschalter 38 unmittelbar dezimal vorgegeben werden. Bedienungstechnisch interessant kann es sein, durch manuelles Setzen eines Portschalters 41 eine modulspezifisch kodierte Zuordnungsinformation 42 über den Steuerbus 27 auszugeben, die im zentralen Uhrenmodul 01 bewirkt, daß die zentrale Informationsanzeige 30 nicht mehr mit der aktuellen Zeitinformation 35 aus dem Dekodierregister 25 beaufschlagt wird, sondern (bis zur Aufhebung dieser Wirkung des Portschalters 41) nach Maßgabe der aktuellen Registerinformation 43 angesteuert wird. Nun kann über den Eingabe-Schalter 38 der Inhalt des Registers 36 im Modul 02 so lange verändert werden, bis die zentrale Anzeige 30 im Modul 01 die Information zeigt, bei deren Anstehen auf dem Datenbus 28 später die Steuerinformation 39 ausgelöst werden soll.

Um anzugeben, daß die Anzeige 30 momentan keine Echtzeit-Information aus dem Dekodierregister 25 darbietet, ist eine optische oder akustische Signalgabe zweckmäßig, etwa eine blinkende Darbietung auf der Anzeige 30. Um die Zuordnung der momentanen Anzeige zu einem bestimmten anderen der an die Busse 27/28 angeschlossenen Module 02 bis 16 einfach erkennen zu können, wirkt der momentan gesetzte Portschalter 41 zweckmäßig mit einem optischen Signalgeber (beispielsweise einer eingebauten Leuchtdiode) zusammen ; wenn bei einem Port 02 bis 16 dieser Signalgeber aufleuchtet, dann wird also der momentane Inhalt seines Registers 36 (anstelle der sonst erscheinenden Echtzeitinformation) auf der zentralen Anzeige 30 dargeboten. Eine entsprechende Signalisierung bei einem Portschalter 41 eines Moduls 04, der ohne Informationsaustausch über den Datenbus 28 an den Steuerbus 27 angeschlossen ist, weist vorzugsweise eine andere optische Kennung (Farbe, Blinkfrequenz) auf; dadurch ist leicht interpretierbar zum Ausdruck gebracht, daß zwar einer der weiteren Module 02 bis 16 an das System der Busse 27/28 (nämlich z. B. in Zusammenwirken mit einem weiteren der Module 02 bis 16) angeschlossen ist, nun aber ohne Rückwirkung auf die Anzeige 30 im zentralen Modul 01.

Für mehrere Weck- oder sonstige Signaltermine können mehrere Terminsignalgebermodule 02 vorgesehen sein, oder ein solcher Modul 02 erlaubt dies Einspeicherung und Auswahl mehrerer unterschiedlicher Termine in seinem Register 36 (in der Zeichnung nicht näher ausgeführt).

Der Ereignissignalgebermodul 03 unterscheidet sich vom Terminsignalgebermodul 02 lediglich dadurch, daß er für in größeren zeitlichen Abständen (monatlich oder jährlich statt täglich oder wöchentlich) interessierende Termine ausgelegt ist, was den Anschluß seines Komparators 37 über den Datenbus 28 an das zentrale zeitsteuernde Dekodierregister 25 betrifft. Da solche Termine einen besonderen Ereignisinhalt (Erinnerung an einen fälligen Glückwunsch oder an eine nur in größerem Turnus fällige Arbeit) aufweisen, ist es zweckmäßig, nun z. B. über die kodierte, ebenfalls aus dem Register 36 mit einer Zusatzinformation ausgestattete Steuerinformation 39 den Synthesizermodul 05 anzusprechen, so daß das entsprechende Ereignis bei seinem Eintritt direkt phonetisch angegeben werden kann. Hierfür ist nach Fig. 2 vorgesehen, über ein Synthesizerspeicher-Register 44 wieder den Niederfrequenz-Verstärker 45 zum Betrieb eines Lautsprechers 46 im akustischen Signalgabemodul 04 anzusteuern. In Fig. 2 ist zusätzlich die Möglichkeit berücksichtigt, das Synthesizer-Register 44 aus dem Datenbus 28 mit der Zeitinformation 35 zu beaufschlagen und so initiiert über die Steuerinformation 39 aus irgendeinem angewählten der anderen Module 02 bis 16 zu einem von jenen bestimmten Zeitpunkte die aktuelle Zeit- bzw. Kalenderinformation über den NF-Signalgabe-Modul 04 phonetisch ausgeben zu können.

Während im Falle der Ansteuerung des Niederfrequenz-Moduls 04, beispielsweise aus dem Terminsignalgebermodul 02, die Aktivierung eines (oder eines von mehreren) Niederfrequenzoszillators 47 - also eine binäre bzw. kurze binärkodierte Steuerinformation 39 - genügt, liefert der Synthesizerspeicher 44 des Moduls 05 eine vollständige Klanginformation.

Diese kann direkt analog auf den Verstärker 45 geschaltet sein ; im Interesse einer flexiblen Gruppierung der Module 01 bis 16 relativ zueinander ist es aber zweckmäßiger, auch diese Klanginformation 48 digitalisiert über den Datenbus 28 in den akustischen Signalgabemodul 04 einzuspeisen und dort über einen Digital-Analog-Wandler 49 an den Niederfrequenz-Verstärker 45 zu übermitteln.

Entsprechendes gilt sinngemäß für die digitalisierte Ausgangsinformation 48 eines Funkempfangsmoduls 06, bei dem es je nach dem Sendegebiet beispielsweise um einen UKW-Empfänger für deutsche Konsumentenkreise oder um einen Langwellenempfänger für französische Konsumentenkreise handeln kann. Das Stellglied 50 für die Tonbeeinflussung (Klangbild und/oder Lautstärke) ist vorzugsweise im Niederfrequenz-Modul 04 vorgesehen, also z. B. direkt an seinen Verstärker 45 angeschlossen.

Die Abstimmung des jeweiligen Funkempfangsmoduls 06 ist im dargestellten Beispielsfalle digital vorgesehen; zumal das die Darbietung der Empfangsfrequenz-Anzeige (über die zentrale Anzeige 30 des Moduls 01 bei Betätigung des Portschalters 41 im Funkempfangsmodul 06) erleichtert. Im Zusammenhang damit kann vorgesehen sein, für die kontinuierliche Verstimmung (Sendersuche) die Impulsgabeschalter 34 des zentralen Moduls 01 verzusehen und dadurch im Funkempfangsmodul 06 nur Festfrequenz-Wahlschalter 51 einbauen zu müssen.

Um den Funkempfangsmodul 06 zeitgesteuert ein- bzw. ausschalten zu können, ohne darin ein Terminregister mit Anschluß an den Datenbus 28 realisieren zu müssen, ist beim dargestellten Ausführungsbeispiel (Fig. 2) vorgesehen, über einen Betriebsarten-Umschalter 52 den Funkempfangsmodul 06 entweder unmittelbar auf Empfang, oder aber nur in Empfangsbereitschaft schalten zu können. Im letzterwähnten Falle bestimmt beispielsweise der Terminsignalgebermodul 02 (nach Setzen beider Portschalter 41 in den Modulen 02 bis 06) über den gesetzten Inhalt des Zeitregisters 36, ab welchem Zeitpunkt der Niederfrequenz-Modul 04 aus dem Funkempfangsmodul 06 angesteuert wird - was also insgesamt der Funktion eines Radioweckers entspricht.

Gerade im Hinblick auf die wahlfreie Zuordnung der Anzeige 30 zu sehr unterschiedlichen Modulen 01 bis 16 kann es wünschenswert sein, eine einfacher bedienbare Informationseingabe (verglichen mit der Handhabung der erwähnten Impulsgabeschalter 34) zur Verfügung zu stellen, die alle Schalter 34/38 für die Veränderung gespeicherter oder angezeigter Informationen ersetzt. Hierfür ist der Eingabemodul 07 mit nach Art eines Stellrades rotatorisch zu betätigendem Bedienelement 53 vorgesehen. Insbesondere handelt es sich dabei um einen sogenannten BIT-Generator, wie er etwa in der DE-OS 27 26 383 oder in der DE-OS 28 43 353 in Ausführungsbeispielen beschrieben ist. Die inkrementale Veränderung eines Registerinhaltes hängt dabei von der Drehrichtung und von der Drehgeschwindigkeit des Bedienelementes 53 ab, wodurch eine wesentliche Erleichterung bei der Einstellung auf vorgegebene Anzeigewerte bzw. um vorgegebene Anzeigeänderungen gegeben ist. Wenn der (funktionell einem Portschalter 41 entsprechende) Zuschalter 54 des Eingabemoduls 07 betätigt ist, bewirkt die rotationsabhängige Auslösung der Folge von Impulsen 55 über den Datenbus 28 eine additive oder subtraktive inkrementale Veränderung des Inhaltes von Registern 25 (bzw. 36 bzw. 44) in demjenigen der Module 01 bis 16, in dem die Korrekturwahltaste 33 bzw. ein Portschalter 41 betätigt, also eine Änderung des Registerinhalts (angezeigt über die zentrale Anzeige 30) tatsächlich freigegeben ist. So ist also die bedienungsfreundliche Eingabemöglichkeit über den Modul 07 jedem anderen der Module 01 bis 16 zuordnenbar, sofern er überhaupt nur über ein Register oder eine vergleichbare Zähl- oder Speicherschaltung verfügt, die von außen (durch manuelle Eingabe) in ihrem Inhalt veränderbar sein können soll.

Eine bedienungstechnisch noch einfachere, allerdings aus Aufwendsgründen im Informationsumfang eingeschränkte Eingabemöglichkeit ergibt sich durch den akustischen Eingabemodul 08 in der Bauform eines Akustikkopplers. Dieser nimmt über ein Mikrofon 56 phonetische Befehle auf ; die über einen Analysator 57 in eine binär-kodierte Befehlsinformation 58 umgesetzt werden, welche bei betätigtem Zuschalter 59 über den Datenbus 28 an denjenigen der anderen Module 01 bis 16 übermittelt wird, der zur Veränderung des Inhaltes seines Registers (25, 36, 44, ...) eine solche Befehlsinformation 58 verarbeiten kann und bei dem für die Aufnahme dieser Befehlsinformation 58 dafür der Portschalter 41 gesetzt ist.

Eine weitere Korrekturmöglichkeit ist spezifisch für das Dekodierregister 25 vorgesehen ; nämlich ein Funkuhrmodul 09. Dieser ist fest eingestellt auf die Empfangsfrequenz für wenigstens einen Langwellensender zur Übermittlung einer kodierten Zeitinformation (wie etwa DCF 77).

Sein Empfängerdemodulator 60 speist über eine Kontrollschaltung 61 ein Zeitregister 62 mit der aktuellen Zeitinformation, wenn entsprechend günstige Empfangsverhältnisse gegeben sind. In diesem Falle schaltet eine Übertragungssteuerschaltung 63 den Basis-Uhrenmodul 01 auf Aufnahme dieser Zeitinformation 35' über den Datenbus 28 (zur Korrektur des Inhaltes des Zeit-Dekodierregisters 25), falls dessen Betrieb aus der Taktschaltung 24 zu einer Abweichung gegenüber der aktuellen Zeitinformation 35' geführt haben sollte. Einzelheiten zum Funkempfang der Zeitinformation 35' und zur Korrektur einer davon abweichenden Zeitanzeige sind Beispielsweise in dem Buch « Funkuhren » von Prof. Hilberg näher beschrieben. Sollten am Aufstellungsorte dieser modularen Multifunktionsuhr 21, und damit am Betriebsorte des Funkuhrenmoduls 09, zu ungünstige Funkempfangsverhältnisse vorliegen, dann kann eine Anpassung an die räumlichen Gegebenheiten über einen Antennenumschalter 64 vorgesehen sein. Da eine quarzstabilisiert arbeitende Zeitermittlungsschaltung 23 im zentralen Uhrenmodul 01 bereits sehr genau arbeitet, braucht der Funkuhrenmodul 09 beispielsweise nur einmal pro 24 Stunden - etwa angesteuert über den Datumswechsel in der Zeitinformation 35 - eingeschaltet zu werden, um nach vollständigem Empfang und geprüfter Dekodierung der neuen aktuellen Zeitinformation 35' sich selbst wieder abzuschalten ; was in Fig. 2 symbolisch durch einen Steuerschaltkreis 64 berücksichtigt ist.

Bei der beispielhaft dargestellten Gruppierung der modularen Multifunktionsuhr 21 ist ferner ein Fernwirkkodiermodul 10 vorgesehen.

Dieser dient dazu, eine kodierte Einschalt- oder Ausschaltinformation über das Hausnetz 65 an daran andernorts angeschlossene Verbraucher (wie etwa elektrische Heizgeräte oder Außenbeleuchtungseinrichtungen) zu übermitteln, damit diese zeit- bzw. datumsabhängig ein- oder ausschalten. Zur Vorgabe der Schalttermine kann prinzipiell die gleiche Anordnung dienen, wie sie etwa oben bezüglich des Terminsignalgebermoduls 02 apparativ und funktionell erläutert wurde. Stattdessen kann aber auch - wie in Fig. 2 zur Vereinfachung der zeichnerischen Darstellung - vorgesehen sein, die Schaltzeitpunkte aus anderen Modulen, wie insbesondere dem Terminsignalgebermodul 02 und/oder dem Ereignissignalgebermodul 03 (vergleichbar der erläuterten Ansteuerung des akustischen Signalgebermoduls 04 über den Steuerbus 27 im Falle einer einfachen binären Schaltinformation oder über den Datenbus 28 im Falle einer binäkodierten Schaltinformation) anzusteuem. Über Zuordnungsschalter 66 ist manuell vorgebbar, bei welchen Zeitpunkten welche Einschalt- oder Ausschalt-Kodierung 67 auf das Hausnetz 65 ausgegeben wird ; welches Gerät also hierüber eine entsprechende Fernsteuerung erfährt, wenn der Fernwirkmodul 10 über seinen Portschalter 41 betriebsbereit gesetzt ist.

Der Kurzzeitsignalgebermodul 11 kann auf der Basis eines Register-Vergleiches entsprechend der Wirkungsweise des Terminsignalgebermoduls 02 oder als Countdown-Zähler 68 arbeiten, welcher über einen Stellschalter 69 (oder beispielsweise wie beschrieben über den rotatorisch arbeitenden manuellen Eingabemodul 07) auf einen Anfangswert gesetzt und über den Datenbus 28 mittels Zeittaktpulsen 70 zurückgezählt wird. Mittels des Portschalters 41 ist in der zentralen Anzeige 30 die noch nicht abgelaufene Restzeitspanne anzeigbar; und z. B. der akustische Signalgabemodul 04 ansteuerbar (indem sein Portschalter 41 gleichzeitig betätigt wird), um mit Ablauf der vorgegebenen Zeitspanne ein akustisches Signal auszulösen.

Die im dargestellten Gruppierungsbeispiel nach Fig. vorgesehenen Meßmodule 11, 12 und 13 messen Umwelt-Zustände in der Umgebung dieser modular aufgebauten Multifunktionsuhr 21.

Gemäß Fig. 2 ist dabei die Besonderheit vorgesehen, die periodisch (zeitgesteuert über den Datenbus 28) aus einer entsprechenden Meßschaltung 71 abgefragten Meßwerte in ein Schieberegister 72 abzuspeichem ; das beispielsweise die innerhalb der zurückliegenden vierundzwanzig Stunden erfaßten Meßwerte beinhaltet, bei Anlieferung eines neuen Meßwertes also den ältesten darin noch enthaltenen löscht. Auf manuelle Abfrage über den Portschalter 41 können dann beispielsweise in der zentralen Anzeige 30 rechtsbündig (je nach den Gegebenheiten zweistellig oder bei unterdrücktem Doppelpunkt dreistellig) der aktuelle Meßwert und linksbündig der genau 24 Stunden zurückliegende - im beispielsfalle also der älteste im Schieberegister 72 enthaltene - Meßwert angezeigt werden. Über eine Umsteuerschaltung 73 (angesteuert beispielsweise durch mehrmaliges oder durch länger anhaltendes Betätigen des Portschalters 41) kann stattdessen oder danach ein Abruf aller diskreten (beispielsweise stündlich erfaßten) und im Schieberegister 72 noch enthaltenen Meßwerte der letzten 24 Stunden nacheinander zur Anzeige gebracht werden. Die entsprechenden Maßnahmen in dem Temperaturmeßmodul 12, in dem Luftdruckmeßmodul 13 und in dem Feuchtigkeitsmeßmodul 14 ermöglichen es also, die aktuellen Umweltgegebenheiten mit denjenigen vor genau einem Tag auf einen Blick zu vergleichen bzw. die Schwankungen im abgelaufenen Tag zu beobachten. In Weiterbildung dieser Maßnahmen können auch Meßwertspeicherungen über längere Zeiträume oder beschränkt auf Extremwerte vorgesehen sein.

Es kann wünschenswert sein, eine der von den Modulen 02 bis 16 gelieferten Informationen nicht nur auf Abruf vorübergehend in der zentralen Anzeige 30 darbieten zu können, sondern ständig vor Augen zu haben. Hierfür ist ein Zusatzanzeigemodul 15 vorgesehen, der ein mehrstelliges Segment-Display 74, einschließlich zugehöriger Ansteuerungsschaltung 75, aufweist, das nicht den Anzeige-Umfang des Display 32 in der Anzeige 30 des Basis-Moduls 01 aufzuweisen braucht.

Gleichzeitige Betätigung des Portschalters 41 an diesem Zusatzanzeigemodul 15 und eines Portschalters 41 an einem der anderen Module 02 bis 16, die über den Datenbus 28 eine anzeigefähige Information 43 zur Verfügung stellen, bewirkt, daß diese Information 43 fortan ständig vom Zusatzmodul 15 (nun also nicht vom zentralen Display 32, um das anderweitig verfügbar zu halten) angezeigt wird - bis beispielsweise hier der Portschalter 41 abermals betätigt und dadurch die Informationsübertragung wieder aufgehoben wird.

In der Blockschaltbild-Darstellung gemäß Fig. 2 ist nicht berücksichtigt, daß auch die über den Steuerbus 27 übertragenen Informationen binärkodiert - also binär mehrstellig - sind ; nämlich um eine Zuordnungsinformation über den Ursprung und das Ziel eines Befehls- oder Datenaustausches (initiiert z. B. über die Portschalter 41) führen und entsprechend dieser Kodierung nur in bestimmten der Module 01 bis 16 zur Wirkung bringen zu können, wie es aus der Rechner-Bustechnologie als solches bekannt ist. Deshalb braucht im Grunde nicht zwischen einem Steuerbus 27 und einem Datenbus 28 unterschieden zu werden (wie oben zur Vereinfachung der Darstellung geschehen), sondern alle Steuer- und Informations-daten können grundsätzlich in einem gemischt parallel und seriell arbeitenden Bus 27-28 geführt werden. Dabei sind zweckmäßigerweise für die serielle Übertragung über den Bus 27-28 solche Steuer- und Informations-Daten vorzusehen, die sich nur in größeren Zeitabständen ändern; wie etwa aus der Zeitermittlung abgeleitete Kalenderinformationen, oder Steuerinformationen beim Zusammenwirken unterschiedlicher Module 01 bis 16 im Zuge der Informationserzeugung einerseits und der Datenflußlenkung (von Eingabemodulen oder zu Ausgabemodulen) andererseits.

Die einzelnen Module 01 bis 16 können in variablen Grundrahmen gehaltert und zusammengehalten sein (in der Zeichnung nicht näher ausgeführt). Die durchlaufende Verschaltung der Busse 27-28 erfolgt zweckmäßigerweise mittels zweiseitiger Koppelstifte 77, die in Buchsen 78 eingreifen, welche aufeinanderzuweisend in Seiten, -Deck- oder Bodenwänden 79 der Module 01 bis 16 münden.

Die Isolierstoff-Halterung 80 für die einzeilig oder mehrzeilig angeordneten Koppelstifte 77 ist zweckmäßigerweise als ästhetisch ansprechendes Rahmen- oder Stollenwerk zwischen nebeneinander gelegenen der Module 01 bis 16, etwa in Kontrastfarbe zu der Erscheinung ihrer Wände 79, ausgestaltet. Wo keine Busverbindungen durch entsprechende Koppelstifte 77 vorkommen (und Blindstifte zu bloßen mechanischen Arretierung nicht angebracht sind), sind entsprechend ausgestaltete Abstandsleisten 81 und Fülleisten 82 eingefügt. An den Stirnenden 83 sind Abdeckleisten 84 kraft- oder formschlüssig befestigt, die breiter als die Dicke der Halterungen 80 ausladen und dadurch die Gehäusekanten 85 angrenzender Wände 79 optisch gefällig überdecken. Diese Detaillösung der Koppel-Rahmen wird auch als eigenständig schutzfähig angesehen.

Im Rahmen der Erfindung können grundsätzlich anstelle der Koppelstifte 77 auch Bus-Verbindungen anderer Art zwischen den einzelnen nebeneinander angeordneten Modulen 01 bis 16 vorgesehen sein, so etwa Optokoppler bei formschlüssiger oder kraftschlüssiger (beispielsweise magnetischer) Positionierung der Module 01 bis 16 zueinander.

## Patentansprüche

1. Modulare Multifunktionsuhr (21) mit einem Uhrenmodul (01), der eine Zeitermittlungsschaltung (23), eine Anzeigesteuerschaltung (29) und eine Informations-Anzeige (30) aufweist und an einen Zeitinfomationen (35) führenden Datenbus (28) angeschlossen ist, an den auch wenigstens ein aus dem Datenbus (28) mit den Zeitinformationen (35) beaufschlagbarer weiterer Modul (02 ...) anschließbar ist, wobei die Module (01, 02 ...) auch an einen Steuerbus (27) angeschlossen sind, über den die weiteren Module (02 ...) über manuell betätigbare Portschalter (41) miteinander und mit dem zentralen Uhrenmodul (01) zusammenschaltbar sind, dadurch gekennzeichnet, daß bei Anwahl eines der weiteren Module (02 ...) über seinen Portschalter (41) die zentrale Informations-Anzeige (30) nicht mehr die aktuelle Zeitinformation (35) aus dem Dekodierregister (25) des Uhrenmoduls (01), sondern die aktuelle Registerinformation (43) des angewählten Möduls (02 ...) darbietet, wenn dieser angewählte Modul (02 ...) nicht gleichzeitig auf ein Zusatzanzeigemodul (15) geschaltet wird.

2. Multifunktionsuhr nach Anspruch 1, dadurch gekennzeichnet, daß ein Signalgebermodul (02; 03; 04 ; 11) für zeitabgeleitete Informationen (43) vorgesehen ist.

3. Multifunktionsuhr nach Anspruch 1 oder 2, dadurch gekennzeichnet, daß ein Sprachsynthesizermodul (05) vorgesehen ist.

4. Multifunktionsuhr nach einem der vorangehenden Ansprüche, dadurch gekennzeichnet, daß ein Funkempfangsmodul (06) vorgesehen ist.

5. Multifunktionsuhr nach Anspruch 1, dadurch gekennzeichnet, daß ein Funkuhrmodul (09) vorgesehen ist.

6. Multifunktionsuhr nach einem der vorangehenden Ansprüche, dadurch gekennzeichnet, daß ein Fernwirkmodul (10) zur Abgabe von Fernsteuer-Kodierungen (67) an ein Hausnetz (65) vorgesehen ist, der aus einem Signalgebermodul (02 ; 03 ; 11) ansteuerbar ist.

7. Multifunktionsuhr nach einem der vorangehenden Ansprüche, dadurch gekennzeichnet, daß ein Modul (12 ; 13 ; 14) mit über den Datenbus (28) vorübergehend aktivierbarer Umwelt-Meßschaltung (71) und mit einem Register (72) zur vorübergehenden Abspeicherung zurückliegender Meßwertinformationen (76) vorgesehen ist.

8. Multifunktionsuhr nach einem der vorangehenden Ansprüche, dadurch gekennzeichnet, daß ein Eingabemodul (07; 08) für manuelle oder akustische Eingabe einer Folge von Impulsen (55) bzw. von Informationen (58) vorgesehen ist.

9. Multifunktionsuhr mit mehreren Modulen (01 bis 16) nach einem der vorangehenden Ansprüche, dadurch gekennzeichnet, daß die Module (01 bis 16) als Schnittstellen-Anschlüsse für die Busse (27-28) mit Optokopplern ausgestattet sind.

10. Multifunktionsuhr mit mehreren Modulen (01 bis 16) gemäß einem der Ansprüche 1 bis 8, dadurch gekennzeichnet, daß zwischen benachbarten Modul-Gehäusewänden (79) Koppelstifte (77) vorgesehen sind, die in Halterungen (80) verankert sind, welche als Teile eines abstandsausfüllenden Rahmen- oder Stollen-systems zwischen den benachbarten Modulen (01 bis 19) ausgestaltet sind.

## Claims

1. A modular multi-function timepiece (21) with a timepiece module (01) which has a time ascertainment circuit (23), a display control circuit (29) and an information display (30) and is connected to a data bus (28) which carries items of time information (35) and to which also at least one further module (02 ...) which can be acted upon with the items of time information (35) from the data bus (28) can be connected, in which respect the modules (01, 02 ...) are also connected to a control bus (27), by way of which the further modules (02 ...) can be connected together with one another and with the central timepiece module (01) by way of manually actuable port switches (41), characterised in that upon selection of one of the further modules (02 ...) by way of its port switch (41) the central information display (30) no longer presents the actual time information (35) from the decoding register (25) of the timepiece module (01), but the actual items of register information (43) of the selected module (02 ...), if this selected module (02) is not at the same time connected to an auxiliary display module (15).

2. A multi-function timepiece according to Claim 1, characterised in that a signal transmitter module (02 ; 03 ; 04 ; 11) for items of time-derived information (43) is provided.

3. A multi-function timepiece according to Claim 1 or 2, characterised in that a speech synthesizer module (05) is provided.

4. A multi-function timepiece according to one of the preceding claims, characterised in that a radio receiver module (06) is provided.

5. A multi-function timepiece according to Claim 1, characterised in that a clock-radio module (09) is provided.

6. A multi-function timepiece according to one of the preceding claims, characterised in that a remote-action module (10) for the delivery of remote-control codings (67) to a domestic mains (65) is provided, which is controllable from a signal transmitter module (02 ; 03 ; 11).

7. A multi-function timepiece according to one of the preceding claims, characterised in that a module (12; 13; 14) having an environment measuring circuit (71) which can be activated temporarily by way of the data bus (28) and having a register (72) for the temporary storage of past items of measured- value information (76) is provided.

8. A multi-function timepiece according to one of the preceding claims, characterised in that an input module (07 ; 08) for manual or acoustic input of a sequence of pulses (55) or respectively of items of information (58) is provided.

9. A multi-function timepiece having several modules (01 to 16) according to one of the preceding claims, characterised in that the modules (01 to 16) are equipped with opto-couplers as interface connections for the buses (27-28).

10. A multi-function timepiece having several modules (01 to 16) according to one of Claims 1 to 8, characterised in that provided between adjacent module housing walls (79) are coupling pins (77) which are anchored in holders (80) which are designed as parts of a space-filling frame or support system between the adjacent modules (01 to 19).

## Revendications

1. Horloge multifonctions modulaire (21), munie d'un module d'horloge (01) qui comporte un circuit générateur de base de temps (23), un circuit de commande d'affichage (29) et un affichage d'information (30), et qui est raccordé à un bus de données amenant des informations de temps (35), bus auquel peut être également raccordé un autre module (02 ...) pouvant être alimenté en informations de temps (35) à partir du bus de données (28), les modules (01, 02 ...) étant reliés également à un bus de commande (27) par l'intermédiaire duquel les autres modules (02 ...) peuvent être connectés ensemble et avec le module d'horloge central (01) par des interrupteurs de port (41) pouvant être actionnés à la main, caractérisée en ce que, lors de la sélection de l'un des autres modules (02 ...) par l'intermédiaire de son interrupteur de port (41), l'affichage central d'information (30) ne présente plus l'information de temps actuelle (35) à partir du registre de décodage (25) du module d'horloge (01), mais l'information de registre actuelle (43) du module sélectionné (02), lorsque ce module sélectionné (02 ...) n'est pas connecté en même temps qu'un module d'affichage supplémentaire (15).

2. Horloge multifonctions selon la revendication 1, caractérisée en ce qu'on prévoit un module générateur de signaux (02 ; 03 ; 04 ; 11) pour les informations (42) dérivées du temps.

3. Horloge multifonctions selon la revendication 1 ou 2, caractérisée en ce qu'on prévoit un module de synthétiseur vocal (05).

4. Horloge multifonctions selon l'une des revendications précédentes, caractérisée en ce qu'on prévoit un module récepteur radio (06).

5. Horloge multifonctions selon la revendication 1, caractérisée en ce qu'on prévoit un module de radio-horloge (09).

6. Horloge multifonctions selon l'une des revendications précédentes, caractérisée en ce qu'on prévoit un module de télécommande (10) pour envoyer des codages de télécommande (67) à un réseau domestique (65) qui peut être commandé à partir d'un module générateur de signaux (02 ; 03 ; 11).

7. Horloge multifonctions selon l'une des revendications précédentes, caractérisée en ce qu'on prévoit un module (12 ; 13 ; 14) comportant un circuit de mesure de l'environnement (71) pouvant être activé temporairement par l'intermédiaire du bus de données, et un registre (72) pour enregistrer temporairement des informations de valeurs de mesures déjà effectuées (76).

8. Horloge multifonctions selon l'une des revendications précédentes, caractérisée en ce qu'on prévoit un module d'entrée de données (07 ; 08) pour l'entrée manuelle ou acoustique d'une séquence d'impulsions (55), ou d'informations (58).

9. Horloge multifonctions comportant plusieurs modules (01 à 16) selon l'une des revendications précédentes, caractérisée en ce que les modules (01 à 16) sont équipés de coupleurs optoélectroniques en tant que connexions d'interfaces pour les bus (27-28).

10. Horloge multifonctions comportant plusieurs modules (01 à 16) selon l'une des revendications 1 à 8, caractérisée en ce qu'on prévoit entre des parois de carters de modules voisins l'un de l'autre (79) des broches d'accouplement (77), qui sont ancrées dans des supports (80) lesquels sont réalisés sous forme de parties d'un système de cadre ou de baies remplissant les intervalles entre les modules voisins (01 à 19).
